# FASCICULE DE BREVET EUROPEEN

(11) **EP 4 375 602 B1**
(45) Date de publication et mention de la délivrance du brevet: **11.06.2025**
(21) Numéro de dépôt: 23211892.7
(22) Date de dépôt: 24.11.2023
(51) Int. Cl.: F25J 1/00, F25J 1/02, F25J 3/02

(54) **PROCÉDÉ ET APPAREIL DE LIQUÉFACTION ET ÉVENTUELLEMENT DE SÉPARATION DE CO2 PAR DISTILLATION**
VERFAHREN UND VORRICHTUNG ZUR VERFLÜSSIGUNG UND GEGEBENENFALLS TRENNUNG VON CO2 DURCH DESTILLATION
PROCESS AND APPARATUS FOR LIQUEFACTION AND OPTIONALLY SEPARATION OF CO2 BY DISTILLATION

(30) Priorité: 28.11.2022 FR 2212380
(43) Date de publication de la demande: 29.05.2024
(73) Titulaire: L'AIR LIQUIDE, SOCIETE ANONYME POUR L'ETUDE ET L'EXPLOITATION DES PROCEDES GEORGES CLAUDE, 75007 Paris (FR)
(72) Inventeur: LECLERC, Mathieu, 94503 Champigny sur Marne (FR); DUBETTIER-GRENIER, Richard, 94503 Champigny sur Marne (FR); MOREL, Thomas, 94503 Champigny sur Marne (FR)
(74) Mandataire: Air Liquide

(56) Documents cités:
- FR-A1- 2 974 167
- JP-A- S6 484 087
- RU-C1- 2 376 537
- US-A1- 2012 027 627
- US-B2- 10 415 878
- HEGERLAND G ET AL: "Liquefaction and handling of large amounts of co2 for enhanced oil recovery (EOR)", INTERNATIONAL CONFERENCE ON GREENHOUSE GAS CONTROL TECHNOLOGIES, XX, XX, no. 7th, 1 January 2004 (2004-01-01), pages 4pp, XP009093668

## Description

La présente invention est relative à un procédé et à un appareil de liquéfaction de CO2 et éventuellement de séparation de CO2 par distillation et/ou lavage et/ou condensation partielle.

Le débit de CO2 qui est liquéfié et éventuellement séparé peut contenir plus de 95% CO2 mais aussi d'autres impuretés comme de l'eau, de l'oxygène, de l'azote, de l'argon, du méthane, du monoxyde de carbone, de l'hydrogène, de l'hélium etc.

Les liquéfacteurs de CO2 utilisant le CO2 comme réfrigérant impliquent l'utilisation d'un compresseur de cycle suivi d'une liquéfaction, ou d'une densification dans le cas d'une opération au-delà de la pression critique du CO2. Une quantité importante de chaleur est générée lors de la compression du CO2 qui est typiquement dissipée dans les échangeurs intermédiaires du compresseur ainsi que lors de la condensation/densification en étant transférée au fluide de refroidissement, typiquement l'eau ou l'air. Elle est donc ainsi dissipée sans être valorisée.

Or ces calories dissipées peuvent avoir de la valeur dans certains cas. Par exemple, elles pourraient être utilisées pour chauffer un fluide, par exemple de l'eau pour le chauffage urbain, pour préchauffer de l'eau de chaudière etc. L'invention présente des solutions de récupération de chaleur avec un impact modéré sur la consommation électrique du liquéfacteur.

Il est connu de l'homme de l'art que la récupération de chaleur dans un compresseur multi-étagé peut se réaliser en évitant certains refroidissements intermédiaires afin de laisser la température du gaz comprimé augmenter. Lorsque le gaz est suffisamment chaud, il peut être refroidi contre le fluide à réchauffer comme de l'eau de chaudière ou de chauffage urbain.

Dans FR2974167, le CO2 est comprimé dans un compresseur multi étagé, aux entrées intermédiaires correspondant aux différents niveaux de refroidissement du procédé froid. Entre chaque étage, il y a un refroidisseur à l'eau. En sortie de compresseur, le CO2 augmente de densité dans un refroidisseur à eau ou à air puis dans un autre échangeur dont le fluide froid est une partie du CO2 liquide obtenu par détente du CO2 densifié. Le reste du CO2, liquide et donc partiellement refroidi, est envoyé au procédé froid pour sous-refroidissement contre les différents flux de CO2 aux différentes pressions qui sont intégrés dans le compresseur. Ces flux sont donc aussi partiellement froids car issus de l'échange thermique avec le CO2 liquide partiellement refroidi. Ainsi, ils refroidissent par contact direct le CO2 comprimé dans le compresseur avec lequel ils sont mélangés, limitant la hausse de température dans les étages intermédiaires de la compression, ce qui rend la récupération de chaleur inadaptée.

### Problème résolu par l'invention

L'invention permet d'optimiser les échanges de chaleur afin d'augmenter la température des fluides renvoyés au compresseur depuis la partie la plus froide du procédé, afin de pouvoir récupérer plus de calories issues de leur compression et de la condensation/densification du CO2, tout en ayant un impact sur l'énergie de compression du CO2 modéré. Cela peut être considéré comme contre-intuitif de réchauffer avant la compression, mais l'impact sur l'énergie de compression est minimisé puisque les débits recyclés sont diminués car plus de froid est transféré au CO2 en cours de densification.

Les fluides sont réchauffés contre le CO2 qui est lui-même refroidi par un fluide (par exemple l'eau du chauffage urbain) qui est à la température ambiante ou qui est légèrement chaud (par exemple au plus 40°C). Donc, en tenant compte des températures d'approche, les gaz recyclés sont entre 20 et 50°C là où on recyclait entre 0°C et 20°C avant la mise en place de l'invention.

En particulier, il s'agit de tirer le plus possible parti de la chaleur récupérable lors du refroidissement en sortie du compresseur.

Cela permet aussi de diminuer significativement la demande en eau ou air ambiant à entre 5 et 40°C pour la condensation/densification du CO2 ce qui a son importance en particulier lorsqu'il s'agit d'eau (son système de production étant ainsi plus petit).

### Description de l'invention

Selon un objet de l'invention, il est prévu un procédé de liquéfaction et éventuellement de séparation d'un débit d'alimentation riche en CO2 comprenant les étapes suivantes :
a) compression du débit d'alimentation à partir d'une pression initiale jusqu'à une première pression supérieure à 30 bara pour obtenir un débit d'alimentation à la première pression et à une première température,
b) refroidissement du débit d'alimentation à la première pression et la première température par un débit d'eau ou d'huile à une deuxième température inférieure à la première température pour former un débit d'alimentation à la première pression et à une troisième température,
c) refroidissement du débit d'alimentation à la première pression et la troisième température pour former un débit d'alimentation à la première pression et à une quatrième température par échange de chaleur avec au moins un flux qui est produit par réchauffement d'un liquide, ce liquide résultant de la liquéfaction et éventuellement la séparation du débit d'alimentation
d) refroidissement du débit d'alimentation à la première pression et à la quatrième température par échange de chaleur avec un débit de fluide à une température entre 5 et 40°C qui est de l'air ou de l'eau pour former un débit d'alimentation à la première pression et à une cinquième température
et au moins une partie du débit d'alimentation à la première pression et à la cinquième température étant liquéfiée et éventuellement séparée par condensation partielle et/ou par distillation pour former un produit liquide, éventuellement une portion de la partie liquide étant également séparée par condensation partielle et/ou par distillation.

Selon d'autres caractéristiques facultatives :
- le débit d'eau ou d'huile de l'étape b) est chauffé à partir de la deuxième température jusqu'à une température supérieure à 40°C, de préférence supérieure à 80°C, voire supérieure à 90°C dans l'étape b).
- le procédé comprenant les étapes de :
   e) refroidissement du débit d'alimentation à la première pression et à la cinquième température jusqu'à une sixième température,
   f) le débit d'alimentation à la sixième température est détendu jusqu'à une deuxième pression supérieure à 5,1 bars et une septième température inférieure à la sixième température mais supérieure à -56,6°C, formant un fluide diphasique qui est séparé en une partie gazeuse et une partie liquide,
   g) au moins une portion de la partie liquide échangeant de la chaleur avec le débit d'alimentation pour effectuer le refroidissement des étapes c) et/ou e) et
   h) au moins une partie de la partie gazeuse étant liquéfiée et éventuellement séparée par condensation partielle et/ou par distillation pour former le produit liquide, éventuellement une portion de la partie liquide étant également séparée par condensation partielle et/ou par distillation.
- le refroidissement de l'étape c) a lieu dans un premier échangeur de chaleur et le refroidissement de l'étape e) a lieu dans un deuxième échangeur de chaleur.
- le refroidissement de l'étape c) et de l'étape e) a lieu dans un seul échangeur de chaleur.
- refroidissement du débit d'alimentation à la première pression et la troisième température pour former un débit d'alimentation à la première pression et à une quatrième température par échange de chaleur avec au moins un flux qui est produit par vaporisation d'un liquide résultant de la liquéfaction et éventuellement la séparation du débit d'alimentation
- le liquide, résultant de la liquéfaction et éventuellement la séparation du débit, est envoyé pour échanger de la chaleur avec le débit d'alimentation et forme un flux qui se réchauffe pendant l'étape c) et éventuellement l'étape e).
- le flux réchauffé pendant le refroidissement des étapes c) et éventuellement e) est envoyé à l'entrée d'un étage de compression où se comprime le débit d'alimentation.
- le flux est envoyé à l'entrée d'un étage de compression à une pression égale ou supérieure à la pression initiale mais de préférence inférieure à la première pression.
- au moins un flux gazeux produit pendant la liquéfaction et éventuellement la séparation du débit d'alimentation est envoyé à une température supérieure à 0°C se réchauffer par échange de chaleur avec le débit d'alimentation qui se refroidit pendant les étapes c) et éventuellement e), l'au moins un flux gazeux étant comprimé à partir d'une pression au plus égale à la pression initiale et ensuite mélangé avec le débit d'alimentation à la pression initiale.
- l'au moins un flux gazeux produit pendant la liquéfaction et éventuellement la séparation du débit d'alimentation est produit par la vaporisation d'un liquide produit pendant la liquéfaction ou la séparation du débit d'alimentation.
- au moins une étape de compression du débit d'alimentation ou au moins une étape de compression de l'au moins un flux gazeux est adiabatique.
- le débit d'eau ou d'huile à la deuxième température est chauffé jusqu'à au moins 60°C et éventuellement moins que 150°C pendant l'étape b).
- la deuxième température est entre 5 et 50°C.
- la troisième température est entre 40°C et 60°C, voire 50°C.
- la densité du débit d'alimentation à la cinquième température est au-dessus de 400kg/m3, voire au-dessus de 600 kg/m3.
- le débit de fluide à une température entre 5 et 40°C qui est de l'eau chauffée par le refroidissement du débit d'alimentation à la première pression et à la quatrième température est envoyé à une chaudière et/ou à un système de chauffage

Selon un autre objet de l'invention, il est prévu un appareil de liquéfaction et éventuellement de séparation d'un débit d'alimentation riche en CO2 comprenant un compresseur pour comprimer le débit d'alimentation à partir d'une pression initiale jusqu'à une première pression supérieure à 30 bara pour obtenir un débit d'alimentation à la première pression et à une première température, un premier échangeur de chaleur, relié fluidiquement au compresseur, pour refroidir du débit d'alimentation à la première pression et la première température par échange de chaleur indirect avec un débit d'eau ou d'huile à une deuxième température inférieure à la première température qui se réchauffe, pour former un débit d'alimentation à la première pression et à une troisième température, un deuxième échangeur de chaleur relié fluidiquement au premier échangeur de chaleur pour refroidir du débit d'alimentation à la première pression et la troisième température pour former un débit d'alimentation à la première pression et à une quatrième température par échange de chaleur avec au moins un flux qui est produit par réchauffement d'un liquide résultant de la liquéfaction et éventuellement la séparation du débit d'alimentation, un troisième échangeur de chaleur relié fluidiquement au deuxième échangeur de chaleur pour refroidir du débit d'alimentation à la première pression et à la quatrième température par échange de chaleur avec un débit de fluide qui est de l'air ou de l'eau à une température entre 5 et 40°C pour former un débit d'alimentation à la première pression et à une cinquième température et des moyens pour liquéfier et éventuellement séparer par condensation partielle et/ou par distillation au moins une partie du débit d'alimentation à la première pression et à la cinquième température pour former un produit liquide, ces moyens étant reliés fluidiquement au troisième échangeur de chaleur.

Selon d'autres aspects facultatifs :
- l'appareil comprend un compresseur de CO2 à n étages avec au plus n-2 refroidisseurs intermédiaires.
- l'appareil comprend un compresseur à n étages avec au plus n-2 refroidisseurs intermédiaires refroidis par de l'eau.
- l'appareil comprend un compresseur de CO2 à n étages avec uniquement un seul refroidisseur intermédiaire dans lequel de l'eau est chauffée,
- l'appareil comprend un autre refroidisseur pour refroidir le CO2 en sortie du compresseur dans lequel de l'eau ou de l'huile est chauffée, jusqu'à une température intermédiaire pour le CO2, par exemple entre 40°C et 60°C, voire 50°C. Plusieurs variantes sont envisageables, par ordre d'intérêt:
- Continuer la densification dans un échangeur contre un fluide facilement disponible par exemple de l'eau ou de l'huile à entre 0°C et 40°C ou de l'air à entre 0°C et 40°C.
- Refroidissement du CO2 refroidi contre le fluide qui est de l'eau à entre 0°C et 40°C ou de l'air à entre 0°C et 40°C dans un échangeur de chaleur (dit « économiseur » en anglais « economizer ») où le CO2 est partiellement condensé produisant un liquide refroidi qui est envoyé à l'échangeur de chaleur pour partiellement condenser le CO2
- Mise en commun de l'économiseur avec le densifieur qui suit l'échangeur à média ambiant afin de mieux intégrer l'échange thermique et minimiser le nombre d'équipements.
- Augmentation de la pression de sortie du compresseur au-delà de ce qui est nécessaire en termes de densité obtenue après refroidissement afin de récupérer plus de chaleur en sortie, potentiellement complété par une turbine liquide pour la détente avant le densifieur. En ce faisant, la consommation électrique du compresseur est légèrement augmentée. Par contre l'énergie récupérée augmente significativement pour un impact sur la consommation électrique faible.
- Préchauffe du CO2 d'entrée dans l'économiseur afin de comprimer du CO2 plus chaud et donc atteindre des températures plus élevées et/ou plus de calories transférées au fluide chauffé.
- Intégration des échangeurs de récupération de chaleur dans un échangeur commun, voire dans l'économiseur/densifieur du premier point.

L'invention sera décrite de manière plus détaillée en se référant aux figures.
[FIG.1] montre un procédé selon l'invention dans lequel un débit d'alimentation 1 qui est du CO2 gazeux est liquéfié pour former du CO2 liquide 23.
[FIG.2] montre un procédé selon l'invention dans lequel un débit d'alimentation 1 qui est du CO2 gazeux est liquéfié pour former du CO2 liquide 23.
[FIG.3] montre un procédé selon l'invention dans lequel un débit d'alimentation 1 qui est du CO2 gazeux est liquéfié pour former du CO2 liquide 23.
[FIG.4] montre un procédé selon l'invention dans lequel un débit d'alimentation 1 qui est du CO2 gazeux est liquéfié pour former du CO2 liquide 23.

Dans la Figure 1, le débit d'alimentation 1 est envoyé à l'entrée d'un étage C2 d'un compresseur. Le gaz 1 est mélangé avec un gaz 13 pour former un gaz qui est comprimé dans l'étage C2 pour former le débit 7. Le débit 7 comprimé jusqu'à une première pression supérieure à 30 bara est refroidi depuis une première température T1 jusqu'à une troisième température T3 et se refroidit dans un refroidisseur R1 par contact indirect avec un fluide à une deuxième température T2, par exemple de l'eau jusqu'à une température intermédiaire d'au moins 40°C (par exemple entre 40 et 60°C, par exemple 48-52°C) de telle sorte que la densité du CO2 7 reste relativement basse, inférieure à 400kg/m³, le CO2 étant refroidi jusqu'à une troisième température T3. Le fluide dans le refroidisseur R1 est de l'huile, de l'eau de chauffage urbain ou de l'eau de chaudière. Le fluide, par exemple l'eau, du refroidisseur R1 récupère donc de la chaleur de compression du CO2.

Le CO2 partiellement refroidi par le refroidisseur R1 à la troisième température T3 est envoyé à un échangeur de chaleur E1 par exemple de type échangeur à plaques et à ailettes. Il se refroidit depuis la troisième température T » jusqu'à une quatrième température T4 qui est une température intermédiaire de cet échangeur E1, inférieure à la première température et ensuite sort de l'échangeur pour être refroidi par un refroidisseur R2 refroidi par un fluide à une température ambiante qui est de l'air ou de l'eau. Cette température ambiante est entre 5 et 40°C.

Comme le CO2 a déjà été refroidi par le refroidisseur R1, le refroidisseur R2 peut être plus petit et consommer moins de fluide à température ambiante.

Le CO2 refroidi jusqu'à une cinquième température T5 et condensé ou partiellement densifié par le refroidisseur R2 est sousrefroidi dans l'échangeur de chaleur E1 ou dans un autre échangeur de chaleur et ensuite est détendu dans une vanne V1 pour former un fluide diphasique qui se sépare dans une unité de liquéfaction et de séparation comprenant un séparateur de phases S. Ce séparateur S produit un gaz 9 qui est envoyé à une section B de l'unité de liquéfaction et éventuellement de séparation par condensation partielle et/ou lavage et/ou distillation. Le séparateur S produit également un liquide dont une partie 11 est envoyée à la section B de l'unité de liquéfaction et le reste 13 se vaporise et se réchauffe dans l'échangeur de chaleur E1 à une pression substantiellement égale à la pression d'entrée de l'étage C2. Le liquide 13 peut se vaporiser dans l'échangeur E1 en amont ou en aval du refroidisseur R2. Le liquide vaporisé 13 est mélangé avec le gaz 1 comme mentionné.

La section B produit un produit final 23 qui est du dioxyde de carbone liquide, généralement plus pur en dioxyde de carbone que le débit 1.

Elle produit optionnellement au moins un fluide 15 contenant au moins une impureté légère ou lourde présente dans le débit 1.

Dans la Figure 2, le débit d'alimentation 1 est envoyé à l'entrée d'un étage C1 d'un compresseur commun comprenant n, ici quatre, étages, dont deux étages CR1, CR2 en amont de l'étage C1. Le gaz 1 est mélangé avec un gaz 17 pour former un gaz 3 qui est comprimé dans l'étage C1 pour former le débit 5. Le débit 5 est mélangé avec le débit 13 et ensuite est envoyé directement à l'étage final C2 sans avoir été refroidi. Le débit 7 comprimé dans les deux étages jusqu'à une première pression supérieure à 30 bara, voire supérieure à 60 bara, est refroidi depuis une première température T1 à une troisième température T3 et se refroidit dans un refroidisseur R1 par contact indirect avec un fluide à une deuxième température T2, par exemple de l'eau jusqu'à une température intermédiaire d'au moins 40°C (par exemple entre 40 et 60°C, par exemple 48-52°C) de telle sorte que la densité du CO2 7 reste relativement basse, inférieure à 400kg/m³, le CO2 étant refroidi jusqu'à une première température. Le fluide dans le refroidisseur R1 peut être de l'huile, de l'eau de chauffage urbain ou de l'eau de chaudière. Le fluide, par exemple l'eau, du refroidisseur R1 récupère donc de la chaleur de compression du CO2.

Le CO2 partiellement refroidi par le refroidisseur R1 à la troisième température est envoyé à un échangeur de chaleur par exemple de type échangeur à plaques et à ailettes. Il se refroidit depuis la troisième température T3 jusqu'à une quatrième température T4 qui est une température intermédiaire de cet échangeur E1, inférieure à la première température et ensuite sort de l'échangeur pour être refroidi par un refroidisseur R2 refroidi par un fluide à une température ambiante qui est de l'air ou de l'eau. Cette température ambiante est entre 5 et 40°C.

Comme le CO2 a déjà été refroidi par le refroidisseur R1, le refroidisseur R2 peut être plus petit et consommer moins de fluide à température ambiante.

Le CO2 refroidi jusqu'à une cinquième température T5 et condensé ou partiellement densifié par le refroidisseur R2 est sousrefroidi dans l'échangeur de chaleur E1 ou dans un autre échangeur de chaleur et ensuite est détendu dans une vanne V1 pour former un fluide diphasique qui se sépare dans une unité de liquéfaction et de séparation comprenant un séparateur de phases S. Ce séparateur S produit un gaz 9 qui est envoyé à une section B de l'unité de liquéfaction et éventuellement de séparation par condensation partielle et/ou lavage et/ou distillation. Le séparateur S produit également un liquide dont une partie 11 est envoyée à la section B de l'unité de liquéfaction et le reste 13 se vaporise et se réchauffe dans l'échangeur de chaleur E1 à une pression substantiellement égale à la pression de sortie de l'étage C1. Le liquide 13 peut se vaporiser dans l'échangeur E1 en amont ou en aval du refroidisseur R2. Le liquide vaporisé 13 est mélangé avec le gaz 5 comme mentionné. Trois autres débits de CO2 gazeux 21, 19, 17, aux pressions d'entrées des étages CR1, CR2 et C1 respectivement, provenant de la section B sont chauffés dans l'échangeur E1 et sont envoyés à l'entrée des étages CR1, CR2 et C1 respectivement. La pression du débit 19 est inférieure à celle de 17. La pression du débit 21 est inférieure à celle de 19. Ces débits gazeux 17, 19, 21 sont produits pendant le procédé de liquéfaction et/ou de séparation par lavage et/ou distillation et/ou condensation partielle qui se réalise dans la section B. Au moins un des débits 17, 19, 21 peut être produit sous forme liquide, vaporisé dans la section B et envoyé comme gaz vers l'échangeur E1.

La section B produit un produit final 23 qui est du dioxyde de carbone liquide, généralement plus pur en dioxyde de carbone que le débit 1.

Elle produit optionnellement au moins un fluide 15 contenant au moins une impureté légère ou lourde présente dans le débit 1.

Le gaz 21 est comprimé dans l'étage CR1 puis mélangé avec le gaz 19 et envoyé à l'étage suivant CR2 sans refroidissement intermédiaire. Le gaz comprimé dans l'étage CR2 est refroidi par un refroidisseur RR1 et ensuite est mélangé avec le débit d'alimentation 1 et le gaz 17.

Ainsi le compresseur commun CR1, CR2, C1, C2 comprend n, ici quatre, étages sur le même axe et seulement n-2, ici deux, refroidisseurs, dont un refroidisseur intermédiaire RR1 entre les étages CR2 et C1 et un refroidisseur final R1 en aval du dernier étage C2.

[FIG.3] montre un procédé alternatif à celui de la Figure 1 dans lequel seul le débit 13 est utilisé pour refroidir le gaz provenant du refroidisseur R2 en amont de la vanne V1 dans l'échangeur E2. Les gaz 17, 19, 21 ne passent pas dans l'échangeur E2 mais se réchauffent dans l'échangeur de chaleur E1 et sont envoyés respectivement en amont de l'étage C1, en amont de l'étage CR2 et en amont de l'étage CR1. Ici encore au moins un des débits 17, 19, 21 peut être produit sous forme liquide, vaporisé dans la section B et envoyé comme gaz vers l'échangeur E1.

Ceci permet de réduire le prix global pour l'échange de chaleur puisque l'échangeur E2 peut être de type permettant l'échange de chaleur entre seulement deux fluides, par exemple un échangeur à tubulures et à calandre.

[FIG.4] montre encore un procédé alternatif de la Figure 1 dans lequel l'unité de séparation ne comprend pas de séparateur de phases S ou de vanne V1. L'unité B est une unité de liquéfaction ou de séparation par distillation et/ou lavage et/ou condensation partielle.

Dans cette figure, tout le débit d'alimentation sortant du refroidissement dans R2 à la quatrième température T4 est envoyé à l'unité de liquéfaction ou de séparation B. Cette unité produit un produit final 21 ayant une teneur en CO2 égale ou supérieure à celle du débit 1.

L'unité produit également des gaz riches en CO2 14, 17, 19, 21 respectivement aux pressions entre les étages C1 et C2, entre les étages CR2 et C1, entre les étages CR1 et CR2 et en amont de l'étage CR1. Au moins un des débits 14, 17, 19, 21 est produit sous forme liquide, vaporisé dans la section B et envoyé comme gaz vers l'échangeur E1.

Dans tous les exemples les refroidisseurs entre les étages CR1 et CR2 et entre les étages C1 et C2 sont absents alors que le refroidisseur RR1 et le refroidisseur R1 sont présents. La présence du refroidisseur RR1 est également optionnelle.

Dans ces exemples, le nombre de gaz réchauffés et recyclés chacun à une pression différente est strictement égal au nombre d'étages du compresseur. Il sera compris que le nombre d'étages du compresseur peut varier.

De plus, le nombre de gaz réchauffés, chacun à sa pression, peut être inférieur au nombre d'étages, par exemple égale à n-1, de sorte que pour certains étages, aucun débit n'est recyclé directement en amont de l'étage.

La pression de sortie du dernier étage du compresseur C2 peut être supercritique. Dans ce document, le terme « liquéfaction » comprendra la densification d'un gaz supercritique ou la liquéfaction partielle.

## Revendications

1. Procédé de liquéfaction et éventuellement de séparation d'un débit d'alimentation riche en CO2 comprenant les étapes suivantes :
a) compression (C1,C2) du débit d'alimentation (1) à partir d'une pression initiale jusqu'à une première pression supérieure à 30 bara pour obtenir un débit d'alimentation (7) à la première pression et à une première température,
b) refroidissement du débit d'alimentation à la première pression et la première température par un débit d'eau ou d'huile à une deuxième température inférieure à la première température pour former un débit d'alimentation à la première pression et à une troisième température,
c) refroidissement du débit d'alimentation à la première pression et la troisième température pour former un débit d'alimentation à la première pression et à une quatrième température par échange de chaleur avec au moins un flux (13, 14, 17, 19, 21) qui est produit par réchauffement d'un liquide, ce liquide résultant de la liquéfaction et éventuellement la séparation du débit d'alimentation
d) refroidissement (R2) du débit d'alimentation à la première pression et à la quatrième température par échange de chaleur avec un débit de fluide à une température entre 5 et 40°C qui est de l'air ou de l'eau pour former un débit d'alimentation à la première pression et à une cinquième température
et au moins une partie du débit d'alimentation à la première pression et à la cinquième température étant liquéfiée et éventuellement séparée par condensation partielle et/ou par distillation pour former un produit liquide (11, 13, 23), éventuellement une portion de la partie liquide étant également séparée par condensation partielle et/ou par distillation.

2. Procédé selon la revendication 1 dans lequel le débit d'eau ou d'huile de l'étape b) est chauffé à partir de la deuxième température jusqu'à une température supérieure à 40°C, de préférence supérieure à 80°C, voire supérieure à 90°C dans l'étape b).

3. Procédé selon une des revendications 1 et 2 comprenant les étapes de :
e) refroidissement du débit d'alimentation à la première pression et à la cinquième température jusqu'à une sixième température,
f) le débit d'alimentation à la sixième température est détendu jusqu'à une deuxième pression supérieure à 5,1 bars et une septième température inférieure à la sixième température mais supérieure à -56,6°C, formant un fluide diphasique qui est séparé en une partie gazeuse (9) et une partie liquide (11,13),
g) au moins une portion (13) de la partie liquide échangeant de la chaleur avec le débit d'alimentation pour effectuer le refroidissement des étapes c) et/ou e) et
h) au moins une partie de la partie gazeuse étant liquéfiée et éventuellement séparée par condensation partielle et/ou par distillation pour former le produit liquide (23), éventuellement une portion de la partie liquide étant également séparée par condensation partielle et/ou par distillation.

4. Procédé selon la revendication 3 dans lequel le refroidissement de l'étape c) a lieu dans un premier échangeur de chaleur (E1) et le refroidissement de l'étape e) a lieu dans un deuxième échangeur de chaleur (E2).

5. Procédé selon la revendication 3 dans lequel le refroidissement de l'étape c) et de l'étape e) a lieu dans un seul échangeur de chaleur (E1).

6. Procédé selon l'une des revendications précédentes dans lequel le liquide résultant de la liquéfaction et éventuellement la séparation du débit d'alimentation est envoyé pour échanger de la chaleur avec le débit d'alimentation et forme un flux qui se réchauffe pendant l'étape c) et éventuellement l'étape e).

7. Procédé selon l'une des revendications précédentes dans lequel le flux réchauffé (13,14, 17, 19, 21) pendant le refroidissement des étapes c) et éventuellement e) est envoyé à l'entrée d'un étage de compression (C1, C2) où se comprime le débit d'alimentation (1).

8. Procédé selon la revendication 7 dans lequel le flux (13,14, 17, 19, 21) est envoyée à l'entrée d'un étage de compression (CR1, C2) à une pression égale ou supérieure à la pression initiale mais de préférence inférieure à la première pression.

9. Procédé selon l'une des revendications précédentes 3 à 5 et 6 à 8 quand les revendications 6 à 8 dépendent de la revendication 3 dans lequel au moins un flux gazeux (14, 17, 19, 21) produit pendant la liquéfaction et éventuellement la séparation du débit d'alimentation est envoyé à une température supérieure à 0°C se réchauffer par échange de chaleur avec le débit d'alimentation (1) qui se refroidit pendant les étapes c) et éventuellement e), l'au moins un flux gazeux étant comprimé (CR1, CR2) à partir d'une pression au plus égale à la pression initiale et ensuite mélangé avec le débit d'alimentation (1) à la pression initiale.

10. Procédé selon la revendication 9 dans lequel l'au moins un flux gazeux (14, 17, 19, 21) produit pendant la liquéfaction et éventuellement la séparation du débit d'alimentation est produit par la vaporisation d'un liquide produit pendant la liquéfaction ou la séparation du débit d'alimentation.

11. Procédé selon au moins une des revendications précédentes dans lequel au moins une étape de compression (C1, C2) du débit d'alimentation (1) ou selon la revendication 9 ou 10 dans lequel au moins une étape de compression (CR1, CR2) de l'au moins un flux gazeux (14, 17, 19, 21) est adiabatique.

12. Procédé selon au moins une des revendications précédentes dans lequel le débit d'eau ou d'huile à la deuxième température est chauffé jusqu'à au moins 60°C et éventuellement moins que 150°C pendant l'étape b).

13. Procédé selon au moins une des revendications précédentes dans lequel la deuxième température est entre 5 et 50°C.

14. Procédé selon au moins une des revendications précédentes dans lequel la troisième température est entre 40°C et 60°C, voire 50°C.

15. Procédé selon au moins une des revendications précédentes dans lequel la densité du débit d'alimentation à la cinquième température est au-dessus de 400kg/m3, voire au-dessus de 600 kg/m3.

16. Appareil de liquéfaction et éventuellement de séparation d'un débit d'alimentation riche en CO2 comprenant un compresseur (C1, C2) pour comprimer le débit d'alimentation à partir d'une pression initiale jusqu'à une première pression supérieure à 30 bara pour obtenir un débit d'alimentation (7) à la première pression et à une première température, un premier échangeur de chaleur (R1), relié fluidiquement au compresseur, pour refroidir le débit d'alimentation à la première pression et la première température par échange de chaleur indirect avec un débit d'eau ou d'huile à une deuxième température inférieure à la première température qui se réchauffe, pour former un débit d'alimentation à la première pression et à une troisième température, un deuxième échangeur de chaleur (E1) relié fluidiquement au premier échangeur de chaleur pour refroidir le débit d'alimentation à la première pression et la troisième température pour former un débit d'alimentation à la première pression et à une quatrième température par échange de chaleur avec au moins un flux (13, 14, 17, 19, 21) qui est produit par réchauffement d'un liquide résultant de la liquéfaction et éventuellement la séparation du débit d'alimentation, un troisième échangeur de chaleur (R2) relié fluidiquement au deuxième échangeur de chaleur pour refroidir le débit d'alimentation à la première pression et à la quatrième température par échange de chaleur avec un débit de fluide qui est de l'air ou de l'eau à une température entre 5 et 40°C pour former un débit d'alimentation à la première pression et à une cinquième température et des moyens (V1, B) pour liquéfier et éventuellement séparer par condensation partielle et/ou par distillation au moins une partie du débit d'alimentation à la première pression et à la cinquième température pour former un produit liquide (11, 23), ces moyens étant reliés fluidiquement au troisième échangeur de chaleur.

## Patentansprüche

1. Verfahren zur Verflüssigung und gegebenenfalls Abtrennung eines CO2-reichen Beschickungsstroms, umfassend die folgenden Schritte:
a) Verdichtung (C1, C2) des Versorgungsstroms (1) von einem Anfangsdruck auf einen ersten Druck von mehr als 30 bara, um einen Versorgungsstrom (7) mit dem ersten Druck und bei einer ersten Temperatur zu erhalten,
b) Kühlen des Speisestroms bei dem ersten Druck und der ersten Temperatur durch einen Wasser- oder Ölstrom mit einer zweiten Temperatur, die niedriger ist als die erste Temperatur, um einen Speisestrom mit dem ersten Druck und einer dritten Temperatur zu bilden,
c) Kühlung des Speisestroms bei dem ersten Druck und der dritten Temperatur einen Speisestrom mit dem ersten Druck und einer vierten Temperatur durch Wärmeaustausch mit mindestens einem Strom (13, 14, 17, 19, 21) zu bilden, der durch Erhitzen einer Flüssigkeit erzeugt wird, wobei diese Flüssigkeit aus der Verflüssigung und gegebenenfalls der Trennung des Speisestroms stammt
d) Kühlen (R2) des Zufuhrstroms bei dem ersten Druck und bei der vierten Temperatur 20 durch Wärmeaustausch mit einem Fluidstrom bei einer Temperatur zwischen 5 und 40°C, der Luft oder Wasser ist, um einen Zufuhrstrom bei dem ersten Druck und bei einer fünften Temperatur zu bilden, und wobei mindestens ein Teil des Zufuhrstroms bei dem ersten Druck und der fünften Temperatur verflüssigt und gegebenenfalls durch Teilkondensation und/oder durch Destillation abgetrennt wird, um ein flüssiges Produkt (11, 13, 23) zu bilden, wobei gegebenenfalls ein Teil des flüssigen Teils ebenfalls durch Teilkondensation und/oder durch Destillation abgetrennt wird.

2. Verfahren nach Anspruch 1, bei dem der Wasser- oder Ölstrom in Schritt b) von der zweiten Temperatur auf eine Temperatur von von mehr als 40°C, vorzugsweise mehr als 80°C oder sogar mehr als 90°C erhitzt wird.)

3. Verfahren nach einem der Ansprüche 1 und 2, das die folgenden Schritte umfasst
e) Abkühlung des Versorgungsstroms bei dem ersten Druck und der fünften Temperatur auf eine sechste Temperatur,
f)Die Vorschubgeschwindigkeit bei der sechsten Temperatur wird auf einen einem zweiten Druck von mehr als 5,1 bar und einer siebten Temperatur von weniger als
Temperatur, aber über -56,6°C, wobei sich ein zweiphasiges Fluid bildet, das in einen gasförmigen Teil (9) und einen flüssigen Teil (11, 13) getrennt wird,
g) mindestens ein Teil (13) des flüssigen Teils tauscht Wärme mit dem Speisestrom aus, um in den Schritten c) und/oder e) eine Kühlung zu bewirken, und
h) zumindest ein Teil des gasförmigen Teils verflüssigt wird und gegebenenfalls durch partielle Kondensation und/oder Destillation getrennt werden, um das zu bilden Flüssigkeit (23), wobei möglicherweise ein Teil des flüssigen Teils auch durch Teilkondensation und/oder Destillation abgetrennt wird.

4. Verfahren nach Anspruch 3, bei dem die Kühlung von Schritt c) in einem ersten Wärmetauscher (E1) und die Kühlung von Schritt e) in einem zweiten Wärmetauscher (E2) erfolgt.

5. Verfahren nach Anspruch 3, bei dem die Kühlung in Schritt c) und Schritt e) findet in einem einzigen Wärmetauscher (E1) statt.

6. Verfahren nach einem der vorhergehenden Ansprüche, bei dem die Flüssigkeit aus der Verflüssigung und eventuellen Abtrennung des Speisestroms wird zum Wärmeaustausch mit dem Speisestrom geleitet und bildet einen Strom, der sich in Schritt c) und möglicherweise in Schritt e) erwärmt.

7. Verfahren nach einem der vorhergehenden Ansprüche, bei dem der während der Abkühlung der Schritte c) und gegebenenfalls e) erwärmte Strom (13, 14, 17, 19, 21) zum Eingang einer Verdichtungsstufe (C1, C2) geleitet wird, in der der Speisestrom (1) verdichtet wird.

8. Verfahren nach Anspruch 7, bei dem der Strom (13, 14, 17, 19, 21) dem Einlass einer Verdichtungsstufe (CR1, C2) mit einem Druck zugeführt wird, der gleich oder größer als der Ausgangsdruck, vorzugsweise aber kleiner als der erste Druck ist.

9. Verfahren nach einem der vorhergehenden Ansprüche 3 bis 5 und 6 bis 8, wenn die Ansprüche 6 bis 8 von Anspruch 3 abhängen, bei dem mindestens ein Gasstrom (14, 17, 19, 21), der bei der Verflüssigung und gegebenenfalls Abtrennung des Speisestroms erzeugt wird, mit einer Temperatur über 0°C zur Erwärmung durch Wärmeaustausch mit dem Zufuhrstrom (1), der sich während der Schritte c) und gegebenenfalls e) abkühlt, wobei der mindestens eine Gasstrom (CR1, CR2) von einem Druck, der höchstens gleich dem Anfangsdruck ist, verdichtet wird und dann mit dem Versorgungsstrom (1) mit dem Ausgangsdruck gemischt.

10. Verfahren nach Anspruch 9, bei dem der mindestens eine Gasstrom (14, 17, 19, 21), der während der Verflüssigung und gegebenenfalls der Abtrennung des Speisestroms erzeugt wird, durch Verdampfen einer Flüssigkeit erzeugt wird, die während der Verflüssigung oder Abtrennung des Speisestroms erzeugt wird.

11. Verfahren nach mindestens einem der vorhergehenden Ansprüche, bei dem mindestens mindestens einen Verdichtungsschritt (C1, C2) des Speisestroms (1) oder nach Anspruch 9 oder 10, bei dem mindestens ein Verdichtungsschritt (CR1, CR2) des mindestens einen Gasstroms (14, 17, 19, 21) adiabatisch ist.

12. Verfahren nach mindestens einem der vorhergehenden Ansprüche, bei dem der Wasser- oder Ölstrom bei der zweiten Temperatur auf mindestens 60°C erhitzt wird. und möglicherweise weniger als 150°C während Schritt b).

13. Verfahren nach mindestens einem der vorhergehenden Ansprüche, bei dem die zweite Temperatur zwischen 5 und 50°C liegt.

14. Verfahren nach mindestens einem der vorhergehenden Ansprüche, bei dem die dritte Temperatur zwischen 40°C und 60°C oder sogar 50°C liegt.

15. Verfahren nach mindestens einem der vorhergehenden Ansprüche, bei dem die Dichte des Speisestroms bei der fünften Temperatur über 400 kg/m3, oder sogar über 600 kg/m3 liegt.

16. Apparat zur Verflüssigung und gegebenenfalls Abtrennung eines CO2-reichen Versorgungstroms mit einem Kompressor (C1, C2) zur Verdichtung das Futtermittel von einem Anfangsdruck auf einen ersten Druck von mehr als 30 bar zu bringen, um ein Versorgungstrom (7) mit dem ersten Druck zu erhalten und bei einer ersten Temperatur, einen ersten Wärmetauscher (R1), der strömungstechnisch mit dem Kompressor verbunden ist, um das Versorgungstrom bei dem ersten Druck und der ersten Temperatur durch indirekten Wärmeaustausch mit einem Wasser- oder Ölstrom bei einer zweiten Temperatur, die niedriger als die erste Temperatur ist, zu kühlen, der sich erwärmt, um einen Versorgungstrom bei dem ersten Druck und bei einer dritten Temperatur, die höher als die erste Temperatur ist, zu bilden, einen zweiten Wärmetauscher (E1), der strömungstechnisch mit dem ersten Wärmetauscher verbunden ist, um das Versorgundstrom bei der ersten Temperatur zu kühlen. Druck und der dritten Temperatur, um einen Versorgungstrom mit dem ersten Druck und einer vierten Temperatur durch Wärmeaustausch mit mindestens einem Strom (13, 14, 17, 19, 21) zu bilden, der durch Erhitzen einer aus der Verflüssigung und eventuellen Trennung des Versorgungstroms resultierenden Flüssigkeit erzeugt wird, einen dritten Wärmetauscher (R2), der strömungstechnisch mit dem zweiten Wärmetauscher verbunden ist, um den Versorgungstrom bei dem ersten Druck und bei der vierten Temperatur durch Wärmeaustausch mit einem Fluidstrom zu kühlen, der Luft oder Wasser mit einer Temperatur zwischen 5 und 40°C ist, um einen Speisestrom bei dem ersten Druck und bei einer fünften Temperatur zu bilden, und Mittel (V1, B) zur Verflüssigung und gegebenenfalls Abtrennung durch Teilkondensation und/oder Destillation mindestens eines Teils des Versorgungstroms bei dem ersten Druck und bei der fünften Temperatur, um ein flüssiges Produkt (11, 23) zu bilden, wobei diese Mittel strömungstechnisch mit dem dritten Wärmetauscher verbunden sind.

## Claims

1. A process for liquefying and optionally separating a CO2-rich feed stream comprising the following steps:
a) compression (C1, C2) of the supply flow (1) from an initial pressure to a first pressure greater than 30 bara to obtain a supply flow (7) at the first pressure and at a first temperature,
b) cooling the feed flow at the first pressure and the first temperature by a flow water or oil at a second temperature lower the first temperature to form a feed flow at the first pressure and a third temperature,
c) cooling of the feed flow at the first pressure and third temperature to form a feed flow at the first pressure and at a fourth temperature by heat exchange with at least one stream (13, 14, 17, 19, 21) which is produced by heating a liquid, this liquid resulting from the liquefaction and possibly the separation of the feed flow
d) cooling (R2) of the supply flow at the first pressure and at the fourth temperature 20 by heat exchange with a flow of fluid at a temperature between 5 and 40°C which is air or water to form a feed flow at the first pressure and at a fifth temperature and at least part of the feed flow at the first pressure and fifth temperature being liquefied and optionally separated by partial condensation and/or by distillation to form a liquid product (11, 13, 23), optionally a portion of the liquid part also being separated by partial condensation and/or by distillation.

2. A process according to claim 1 in which the flow of water or oil in step b) is heated from the second temperature to a temperature of higher than 40°C, preferably higher than 80°C, or even higher than 90°C in step b).

3. A method according to one of claims 1 and 2 comprising the steps of
e) cooling of the supply flow at the first pressure and at fifth temperature to a sixth temperature,
f) the feed rate at the sixth temperature is expanded to a second pressure higher than 5.1 bar and a seventh temperature lower than the sixth temperature but above - 56.6°C, forming a two-phase fluid which is separated into a gaseous part (9) and a liquid part (11, 13),
g) at least one portion (13) of the liquid part exchanging heat with the feed flow to effect cooling in steps c) and/or e) and
h) at least part of the gaseous part being liquefied and optionally separated by partial condensation and/or distillation to form the product liquid (23), possibly a portion of the liquid part also being separated by partial condensation and/or distillation.

4. Process according to claim 3 in which the cooling of step c) takes place in a first heat exchanger (E1) and the cooling of step e) takes place in a second heat exchanger (E2).

5. Process according to claim 3 in the cooling in step c) and step e) takes place in a single heat exchanger (E1).

6. Process according to one of the preceding claims in which the liquid resulting from the liquefaction and possible separation of the feed flow is sent to exchange heat with the feed flow and form a stream which heats up during step c) and possibly step e).

7. Process according to one of the preceding claims in which the flow heated (13, 14, 17, 19, 21) during the cooling of steps c) and optionally e) is sent to the inlet a compression stage (C1, C2) where the feed flow (1) is compressed.

8. Method according to claim 7 in which the stream (13, 14, 17, 19, 21) is sent to the inlet of a compression stage (CR1, C2) at a pressure equal to or greater than the initial pressure but preferably less than the first pressure.

9. Process according to one of the preceding claims 3 to 5 and 6 to 8 when claims 6 to 8 depend on claim 3, in which at least one gas stream (14, 17, 19, 21) produced during liquefaction and optionally separation of the feed flow is sent at a temperature above 0°C to be heated by heat exchange with the feed flow (1) which cools during steps c) and possibly e), the at least one gas stream being compressed (CR1, CR2) from a pressure at most equal to the initial pressure and then mixed with the supply flow (1) at the initial pressure.

10. A method according to claim 9 in which the at least one gas stream (14, 17, 19, 21) produced during liquefaction and optionally separation of the feed flow is produced by vaporisation of a liquid produced during liquefaction or separation of the feed flow.

11. Method according to at least one of the preceding claims in which at least at least one compression step (C1, C2) of the feed flow (1) or according to claim 9 or 10 in which at least one compression step (CR1, CR2) of the at least one gas flow (14, 17, 19, 21) is adiabatic.

12. A process according to at least one of the preceding claims in which the flow of water or oil at the second temperature is heated to at least 60°C. and possibly less than 150°C during step b).

13. A process according to at least one of the preceding claims in which the second temperature is between 5 and 50°C.

14. Process according to at least one of the preceding claims in which the third temperature is between 40°C and 60°C, or even 50°C.

15. Process according to at least one of the preceding claims in which the density of the feed flow at the fifth temperature is above 400 kg/m3, or even above 600 kg/m3.

16. Apparatus for liquefaction and optionally separation of a CO2-rich feed stream comprising a compressor (C1, C2) for compressing the feed from an initial pressure to a first pressure greater than 30 bara to obtain feed (7) at the first pressure and at a first temperature, a first heat exchanger (R1), fluidically connected to the compressor, for cooling the feed at the first pressure and the first temperature by indirect heat exchange with a flow of of water or oil at a second temperature lower than the first temperature, which heats up to form a feed flow at the first pressure and at a third temperature higher than the first temperature, a second heat exchanger (E1) fluidically connected to the first heat exchanger for cooling the feed at the first pressure and the third temperature to form a feed flow at the first pressure and a fourth temperature by heat exchange with at least one flow (13, 14, 17, 19, 21) which is produced by heating a liquid resulting from liquefaction and possible separation of the feed flow, a third heat exchanger (R2) fluidically connected to the second heat exchanger to cool the feed at the first pressure and at the fourth temperature by heat exchange with a flow of fluid which air or water at a temperature between 5 and 40°C to form a feed flow at the first pressure and at a fifth temperature and means (V1, B) for liquefying and optionally separating by partial condensation and/or distillation at least part of the feed at the first pressure and at the fifth temperature to form a liquid product (11, 23), these means being fluidically connected to the third heat exchanger.
